# FASCICULE DE BREVET EUROPEEN

(11) **EP 1 836 917 B1**
(45) Date de publication et mention de la délivrance du brevet: **26.03.2008**
(21) Numéro de dépôt: 06111714.9
(22) Date de dépôt: 24.03.2006
(51) Int. Cl.: A44C 5/00

(54) **Bracelet à longueur réglable**
Längenverstellbares Armband
Length adjustable wristband

(43) Date de publication de la demande: 26.09.2007
(73) Titulaire: The Swatch Group Management Services AG, 2501 Biel (CH)
(72) Inventeur: Loetscher, Philippe, 2533 Evillard (CH); Meyrat, Clément, 2525 Le Landeron (CH)
(74) Mandataire: Robert, Vincent

(56) Documents cités:
- US-A- 5 168 480
- US-A- 5 212 966
- US-A1- 2002 139 141
- US-A1- 2003 182 770
- PATENT ABSTRACTS OF JAPAN vol. 1998, no. 06, 30 avril 1998 (1998-04-30) & JP 10 042917 A (FURUYA KOGYO KK; MORITO KK), 17 février 1998 (1998-02-17)

## Description

L'invention se rapporte au domaine de l'horlogerie ou de la bijouterie. Elle concerne plus précisément un bracelet dont la longueur est réglable de façon continue.

Dans l'horlogerie et la bijouterie, la longueur d'un bracelet est généralement réglable de façon discontinue. Pour un bracelet de montre en cuir, par exemple, seules quelques positions de fixation prédéterminées sont possibles. Pour un bracelet en métal à maillons articulés ou non, qu'il s'agisse d'un bracelet de montre ou d'ornement, la longueur varie par pas correspondant à la largeur d'un maillon. Un réglage fin de la longueur d'un bracelet est, par conséquent, rarement possible.

Une solution à cette difficulté est d'introduire, dans le bracelet, un lien associé à un système de réglage de la longueur utile du lien. Le bracelet peut être intégralement ou partiellement, seulement, formé du lien. Le système de réglage peut, par exemple, être constitué d'un stoppeur du type employé dans les articles de sport tels que des sacs de couchage, des besaces, ou des vêtements de protection contre les intempéries. Un tel stoppeur est décrit, entre autre, dans le brevet JP-A-10042917. Une solution de ce type peut s'avérer extrêmement pratique et résolument moderne.

Toutefois, deux configurations sont généralement adoptées pour le réglage de la longueur utile d'un lien à l'aide d'un stoppeur. Dans une première configuration illustrée par la figure 1a, le stoppeur exclut une portion du lien en forme de boucle située entre ses deux extrémités. La longueur utile du lien est égale à la somme des longueurs des portions prises, respectivement, entre les extrémités et le stoppeur. Dans une deuxième configuration illustrée par la figure 1b, les stoppeurs excluent deux portions de lien situées entre les extrémités et le stoppeur le plus proche. La longueur utile du lien est égale à la longueur de la portion prise entre les deux stoppeurs.

Quelle que soit la configuration adoptée pour le réglage de la longueur utile d'un lien, une portion de lien au moins est exclue et reste pendante de façon inesthétique et au risque de se prendre à une aspérité.

La présente invention permet de pallier cet inconvénient en proposant un bracelet de montre ou de bijouterie réglable en continu, comportant un lien et un stoppeur définissant une longueur utile du lien variable, sans exclusion d'une quelconque portion de lien.

Plus précisément l'invention concerne un bracelet réglable en longueur, comportant :
- un premier lien comprenant deux extrémités définissant un premier et un deuxième point de fixation fixe,
- un stoppeur comprenant un trou traversant apte à laisser passer le lien, des moyens de blocage débrayables du lien dans le trou, et des moyens de fixation d'une des extrémités du lien, et
- un élément de fixation associé au premier point de fixation,
le lien étant d'une part fixé au stoppeur par le deuxième point de fixation fixe à l'aide desdits moyens de fixation, et d'autre part engagé dans le trou de manière à pouvoir être bloqué en un point de blocage variable, par les moyens de blocage, ou à y glisser lorsque les moyens de blocage sont débrayés, et le lien comportant en outre, un point de fixation variable situé sensiblement à mi-chemin entre le deuxième point de fixation fixe et le point de blocage variable.

Grâce à la présence des moyens de fixation sur le stoppeur, et à l'agencement du lien par rapport au stoppeur, la longueur utile du lien peut varier continûment, sensiblement d'un facteur un à un demi.

L'invention concerne également un stoppeur comportant un corps muni d'un trou d'axe BB apte à laisser passer un lien, et des moyens de blocage débrayables du lien à l'intérieur du trou, caractérisé en ce qu'il comporte, en outre, des moyens de fixation pour l'extrémité d'un lien.

D'autres caractéristiques et avantages de la présente invention ressortiront plus clairement de la description détaillée qui suit d'un exemple de réalisation du bracelet selon l'invention, cet exemple étant donné à titre purement illustratif et non limitatif seulement, en liaison avec les dessins annexés sur lesquels :
- les figures 2a, 2b sont des vues en perspective de dessus et de dessous d'une montre comportant un bracelet selon l'invention,
- les figures 3, 4 et 5 sont des vues en perspective de trois variantes du bracelet de montre selon l'invention,
- la figure 6 est une vue en perspective d'un bracelet d'ornement selon l'invention, et
- les figures 7 et 8, respectivement a, b, c et d sont des vues respectivement de dessus, et en coupe de deux variantes de stoppeurs selon l'invention.

La montre-bracelet représentée en figure 2a et 2b comporte classiquement une boîte 10 et un bracelet 12 destiné au port de la montre au poignet. Le bracelet 12 est formé d'un brin 14 de longueur fixe, d'un brin 16 réglable en longueur et d'un fermoir 18. Chaque brin 14, 16 est fixé par une extrémité à la boîte 10 et par l'autre extrémité au fermoir 18. Le fermoir 18 est de type déployant, mais, dans une autre variante, il pourrait être formé classiquement de deux pièces distinctes.

Le brin 14 est formé d'un lien 20, par exemple un câble métallique, un cordage, ou une lanière en cuir, plié en deux de façon à former sensiblement un U, dont les extrémités sont fixées au fermoir 18 et la portion courbée, à la boîte 10. A cet effet, une pièce de liaison 22, comportant une portion tubulaire courbée 24, est montée articulée sur la boîte 10 à l'aide d'une charnière 26, et le lien 20 est enfilé jusqu'à sa portion médiane environ dans la portion tubulaire 24. De plus, le fermoir 18 comporte deux logements sensiblement cylindriques 28 et 30 dans lesquels sont montées serrées les extrémités du lien 20. Un élément 32 comportant deux trous traversants est monté sur le lien 20 environ à mi-longueur, afin de maintenir les deux branches du U formé par le lien 20, proches et sensiblement parallèles. La longueur utile du lien 20 est égale à sa demi-longueur.

Le brin 16 comporte un stoppeur 34 destiné à son réglage en longueur et deux liens 36 et 38 solidaires l'un de l'autre de manière à ce qu'un mouvement relatif de glissement soit possible. Le stoppeur 34 comprend classiquement un trou traversant 40 destiné au passage d'un lien et des moyens de blocage débrayables 42 de ce lien. Il comporte, en outre, des moyens de fixation 44 pour une extrémité de lien. Le stoppeur 34 sera décrit plus en détail en regard des figures 7 et 8.

Le lien 36 est plié en deux de façon à former un U et ses extrémités sont fixées au fermoir 18 à la manière du lien 20. La longueur utile du lien 36 est fixe et égale à sa demi-longueur.

Le lien 38 est également plié en deux de façon à former un U, dont une branche est plus longue que l'autre. La branche la plus longue est engagée dans le trou 40 du stoppeur 34 jusqu'à un point de blocage 46 défini comme l'emplacement sur le lien 38 où les moyens de blocage 42 agissent. Son extrémité est fixée à la boîte 10 et forme un premier point de fixation 48 fixe du lien 38. A cet effet, la boîte 10 comporte un élément de fixation 50 muni d'un logement cylindrique 52 dans lequel cette extrémité est montée serrée. L'extrémité de la branche la plus courte est fixée au stoppeur 34 grâce aux moyens de fixation 44, et forme un deuxième point de fixation 54 fixe du lien 38.

Le lien 36 et la portion de lien 38 comprise entre le point de blocage 46 et le deuxième point de fixation 54 fixe, sont entrelacés, de façon à former un noeud plat très lâche constituant un point de fixation 56 variable du lien 38. Les liens 36 et 38 sont ainsi solidaires tout en restant libres de glisser l'un par rapport à l'autre.

On notera que la longueur utile du lien 38 est égale à la longueur de la branche la plus longue du U, c'est-à-dire la longueur prise entre le premier point de fixation 48 fixe du lien 38 et le point de fixation 56 variable. Cette longueur est variable grâce à la présence du stoppeur 34. En pratique, elle peut varier sensiblement de la longueur du lien 38 à sa demi-longueur, sans qu'aucune portion de lien ne soit exclue.

La montre formée du bracelet 12 et de la boîte 10 s'enfile classiquement au poignet grâce à l'ouverture et à la fermeture du fermoir 18. Son réglage en longueur s'effectue grâce au stoppeur 34 associé au lien 38. Lorsque les moyens de blocage 42 du stoppeur 34 sont actifs, la longueur du bracelet 12 est fixée et déterminée par la longueur utile du lien 38. Lorsque les moyens de blocage 42 du stoppeur 34 sont débrayés, le lien 38 peut glisser à l'intérieur du trou 40 de façon à faire varier le point de blocage 46 et la longueur utile du lien 38. Le lien 38 glisse par rapport au lien 36 au niveau du point de fixation 56 variable, et la longueur utile du lien 38 varie de façon continue. La longueur du bracelet selon l'invention peut ainsi être réglée finement, de manière extrêmement simple.

Dans une première variante de la montre-bracelet représentée en figure 3, le lien 36 est absent, et le lien 38 forme, avec le stoppeur 34, le brin 16. Comme auparavant, le lien 38 est fixé par l'une de ses extrémités formant un premier point de fixation 48 fixe, à la boîte 10. Par ailleurs, il est fixé, par son point de fixation 56 variable, au fermoir 18. A cet effet, le fermoir 18 comporte une portion tubulaire 58 dans laquelle est enfilé le lien 38, de façon à pouvoir y glisser librement. Ainsi, lors du réglage en longueur du lien 38, celui-ci glisse à l'intérieur de la portion tubulaire 58, et sa longueur utile varie de façon continue.

Une deuxième variante de la montre-bracelet représentée en figure 4, se distingue du mode de réalisation illustré en figure 2a, 2b, en ce que le lien 20 et le fermoir 18 sont absents du bracelet 12. Dans cette version, le lien 36 est plié en deux de façon à former un U et fixé par ses extrémités à la boîte 10. A cet effet, la boîte 10 est munie de deux logements cylindriques 60 et 62 à l'intérieur desquels les extrémités du lien 36 sont montées serrées. Le lien 36 et la portion de lien 38 comprise entre le point de blocage 46 et le deuxième point de fixation déterminé 54, sont entrelacés, de façon à former un noeud plat très lâche constituant le point de fixation variable 56 du lien 38. Les liens 36 et 38 sont ainsi solidaires tout en restant libres de glisser l'un par rapport à l'autre. On notera que dans cette variante de montre-bracelet, en l'absence de fermoir 18, la longueur maximale du bracelet 12 doit permettre le passage de la main afin d'enfiler la montre. Inversement, le bracelet 12 doit pouvoir enserrer le poignet de l'utilisateur. Le lien 36 et le lien 38, réglable en longueur, doivent donc être dimensionnés en conséquence.

Enfin, dans une troisième variante de la montre bracelet représentée en figure 5, le bracelet 12 est constitué uniquement du lien réglable 38. Comme dans les versions précédentes, le lien 38 est fixé par l'une de ses extrémités formant un premier point de fixation 48 fixe, à la boîte 10. De plus, il est fixé, par son point de fixation variable 56, à la boîte 10 par l'intermédiaire de la pièce de liaison 22. Comme pour la deuxième variante, le lien 38 doit être dimensionné de manière à permettre le passage de la main de l'utilisateur, et le serrage du bracelet 12 au poignet.

En figure 6, on a représenté un bracelet d'ornement formé uniquement du lien 38 se refermant sur lui-même. A cet effet, le premier point de fixation 48 fixe du lien 38 est muni d'un anneau 64 dans lequel est enfilée la portion comprise entre le point de blocage 46 et le deuxième point de fixation 54 fixe. L'anneau 64 peut être constitué d'un fermoir permettant l'ouverture et la fermeture du bracelet.

Quelle que soit la variante de bracelet 12 utilisée pour une montre-bracelet ou un bijou, on notera que le lien 38, associé au stoppeur 34, comporte trois points de fixation. Deux de ces points de fixation 48 et 54 sont fixes et correspondent aux deux extrémités du lien 38. Le troisième point 56 n'occupe pas une position définie sur le lien 38 mais est variable en fonction de la longueur utile de celui-ci. Il se situe sensiblement à mi-chemin entre le point de blocage 46 et l'extrémité fixée au stoppeur 34.

Par ailleurs, quelle que soit la variante de bracelet 12, le stoppeur employé doit comporter des moyens de fixation pour une extrémité de lien. Deux exemples de stoppeurs sont décrits en regard des figures 7 et 8.

Le stoppeur représenté en figure 7a, b, c et d comporte classiquement un corps 66, formé de deux coques 68a et 68b assemblées ensemble à l'aide de deux vis 70a et 70b, et un piston 72 muni d'un épaulement 74. Les coques 68a et 68b comportent deux évidements, respectivement 76a et 76b, qui définissent ensemble un logement 78 d'axe longitudinal AA. Une gorge 80 s'étendant au fond du logement 78, forme une butée 82. Le piston 72 est monté mobile en translation dans le logement 78, l'épaulement 74 étant logé dans la gorge 80. Sa course est limitée, d'une part, par le fond du logement 78, et d'autre part par la butée 82 contre laquelle l'épaulement 74 vient en appui. Un premier trou 84 d'axe de symétrie BB perpendiculaire à AA traverse le corps 66 à hauteur du logement 78. Un deuxième trou 86 d'axe de symétrie CC parallèle à BB traverse le piston 72, de sorte que les trous 84 et 86 sont coaxiaux en un point de la course du piston 72. Deux cavités 88a et 88b, pratiquées au fond du logement 78, servent de logement à deux ressorts respectivement 90a et 90b, qui viennent en appui sur le fond du piston 72. Le piston 72 forme avec le logement 78 et les ressort 90a et 90b, les moyens de blocage débrayables 42 mentionnés auparavant.

Lorsque le stoppeur est au repos, les ressorts 90a et 90b exercent une force sur le piston 72 tendant à l'expulser du logement 78. Le piston est en appui contre la butée 82, et les trous 84 et 86 sont alors décentrés. Une pression exercée sur le piston 72 permet de comprimer les ressorts 90a et 90b et d'aligner les trous 84 et 86. Il est alors possible d'engager librement, dans les trous 84 et 86, un lien de diamètre sensiblement égal au diamètre des trous 84 et 86. Lorsque la pression est relâchée, la force exercée par les ressorts 90a et 90b n'est plus compensée, et le piston est à nouveau poussé vers l'extérieur du logement 78. Les trous 84 et 86 tendent à se décentrer, de sorte que le piston 72 et le corps 66 exercent une force de cisaillement sur le lien. Sous l'effet de cette force de cisaillement, le lien est bloqué à l'intérieur du trou 84.

Les coques 68a et 68b comportent, en outre, deux évidements 92a et 92b en forme de demi-cylindre, définissant ensemble un trou cylindrique 94 d'axe DD parallèle aux axes BB et CC. Le fond du trou 94 est formé d'une gorge circulaire 96. Un embout 98 destiné à équiper l'extrémité d'un lien vient se loger dans le trou 94. A cet effet, l'embout 98 est formé d'une pièce cylindrique dotée d'un épaulement 99 positionné axialement et radialement dans la gorge 96. L'embout 98 forme avec le trou 94, les moyens de fixation 44 décrits auparavant.

Une variante de stoppeur selon l'invention est représentée en figure 8a, b, c et d. Ce stoppeur se distingue du précédent par ses moyens de blocage 42, formés d'un logement 100, d'un piston 102 mobile à l'intérieur du logement 100 et d'un ressort 104. Le logement 100 comporte une première portion 106 sensiblement cylindrique d'axe EE perpendiculaire à l'axe BB du trou 84 située dans la coque 68a. Une deuxième portion 110 s'étend dans la coque 68b, perpendiculairement à l'axe EE et à l'axe BB, entre la portion 106 et le trou 84. Le piston est formé d'un élément sensiblement cylindrique 112 logé dans la portion de logement 106, et d'un élément sensiblement parallélépipédique 114 logé dans la portion de logement 110. Les éléments 112 et 114 sont solidaires et fixés à l'aide d'une vis 116. L'élément 114 comporte une creusure 118 formant une portion de cylindre d'axe FF décentré par rapport à l'axe BB lorsque l'élément 114 est en appui contre la coque 68a. L'élément 114 obture ainsi légèrement le trou 84 au niveau du logement 100 lorsqu'il est en appui sur la coque 68a.

Le ressort 104 est monté sensiblement comprimé sur l'élément cylindrique 112. A cet effet, la portion de logement 106 et l'élément cylindrique 112 comportent chacun un épaulement respectivement 120 et 122 formant deux butées situées en regard l'une de l'autre, entre lesquelles le ressort 104 est monté en compression.

Lorsque aucune pression ne s'exerce sur le piston 102, le ressort 104, sensiblement comprimé, exerce une poussée sur le piston 102 tendant à l'expulser de son logement 100. L'élément parallélépipédique 114 est alors plaqué contre la coque 68a et le trou 84 est légèrement obturé. Une pression sur le piston 102 comprime davantage le ressort 104, et permet d'écarter l'élément 114 de la coque 68a. Le trou 84 est dégagé et un lien de diamètre sensiblement égal au diamètre du trou 84 peut y être engagé. Lorsque la pression sur le piston 102 est relâchée, le ressort plaque à nouveau l'élément 114 contre la coque 68a. L'élément 114 exerce alors une force de compression sur le lien, le bloquant ainsi dans le trou 84.

Comme le stoppeur décrit précédemment, cette variante de stoppeur comporte des moyens de fixation 44 pour une extrémité de lien. Ces moyens de fixation 44 peuvent, par exemple, être du type déjà décrit, mais tout autre moyen de fixation peut être envisagé par l'homme de métier.

Il va de soi que la présente invention n'est pas limitée aux modes de réalisation qui viennent d'être décrits et que diverses modifications et variantes simples peuvent être envisagées par l'homme du métier sans sortir du cadre de l'invention tel que défini par les revendications annexées.

## Revendications

1. Bracelet réglable en longueur, **caractérisé en ce qu**'il comporte :
- un premier lien (38) comprenant deux extrémités définissant un premier (48) et un deuxième points (54) de fixation fixes,
- un stoppeur (34) comprenant un trou traversant (84) apte à laisser passer ledit lien (38), des moyens de blocage débrayables (42) du lien (38) dans ledit trou (84), et des moyens de fixation (44) d'une des extrémités dudit lien (38), et
- un élément de fixation (50, 64) associé audit premier point de fixation (48), ledit lien (38) étant d'une part fixé au stoppeur (34) par ledit deuxième point de fixation (54) fixe à l'aide desdits moyens de fixation (44), et d'autre part engagé dans ledit trou (84) de manière à pouvoir être bloqué en un point de blocage (46) variable, par lesdits moyens de blocage (42), ou à y glisser lorsque lesdits moyens de blocage (42) sont débrayés, et ledit lien comportant en outre, un point de fixation (56) variable situé sensiblement à mi-chemin entre le deuxième point de fixation (54) fixe et le point de blocage (42) variable.

2. Bracelet selon la revendication 1, **caractérisé en ce que** lesdits moyens de blocage (42) comportent un trou (94) et un embout (98) destiné à équiper l'extrémité d'un lien (38), ledit trou (94) et ledit embout (98) étant dotés de moyens de positionnement (96, 99) radial et axial de l'embout (98) à l'intérieur du trou (94).

3. Bracelet selon la revendication 2, **caractérisé en ce que** lesdits moyens de positionnement sont formés d'une gorge circulaire(96) s'étendant au fond dudit trou (94) et d'un épaulement (99) situé à l'extrémité dudit embout (98).

4. Bracelet selon l'une des revendications 1 à 3, **caractérisé en ce que** ledit élément de fixation (64) comporte des moyens de fixation audit premier point de fixation (48) et audit point de fixation variable (56).

5. Bracelet selon l'une des revendications 2 et 3, **caractérisé en ce qu'**il comporte, en outre, un deuxième lien (36) fixé au premier lien (38) par ledit point de fixation (56) variable, de manière à ce qu'un glissement relatif soit possible.

6. Bracelet selon la revendication 5, **caractérisé en ce que** ledit deuxième lien (36) forme, avec ledit premier lien (38), un noeud plat au niveau dudit point de fixation (56) variable.

7. Bracelet selon l'une des revendications 5 et 6, **caractérisé en ce que** ledit deuxième lien (36) comporte deux points de fixation fixes situés en ses deux extrémités.

8. Bracelet selon l'une des revendications 5 à 7, **caractérisé en ce qu**'il comporte, en outre, un fermoir (18), les extrémités dudit deuxième lien (36) étant fixées audit fermoir (18).

9. Bracelet selon la revendication 8, **caractérisé en ce qu**'il comporte, en outre, un troisième lien (20) comprenant un point de fixation audit fermoir (18).

10. Bracelet selon la revendication 9, **caractérisé en ce que** ledit premier lien (38) est fixé à une boîte (10) par ledit premier point de fixation (48) fixe à l'aide d'un élément de fixation (50), et **en ce que** ledit troisième lien (20) est également fixé à ladite boîte (10) à l'aide d'une pièce de liaison (22) de manière à former une montre-bracelet.

11. Stoppeur comportant un corps (66) muni d'un premier trou traversant (84) d'axe BB apte à laisser passer un lien (38), et des moyens de blocage débrayables (42) du lien à l'intérieur du trou (84), **caractérisé en ce qu**'il comporte, en outre, des moyens de fixation (44) pour l'extrémité d'un lien.

12. Stoppeur selon la revendication 11, **caractérisé en ce que** lesdits moyens de fixation (44) sont formés d'un trou borgne (94) et d'un embout (98) destiné à équiper l'extrémité d'un lien (38), ledit trou (94) et ledit embout (98) étant munis de moyens de positionnement (96, 99) axial et radial de l'embout (98) à l'intérieur du trou (94).

13. Stoppeur selon la revendication 12, **caractérisé en ce que** lesdits moyens de positionnement sont formés d'une gorge circulaire (96) s'étendant au fond du trou borgne (94) et d'un épaulement (99) situé à l'extrémité dudit embout (98).

14. Stoppeur selon l'une des revendications 11 à 13, **caractérisé en ce que** lesdits moyens de blocage (42) comportent un logement (78), un piston (72) et un ressort (90a, 90b), ledit piston (72) étant mobile à l'intérieur du logement (78) sur une course limitée, et percé d'un deuxième trou (86) d'axe parallèle à l'axe BB, ledit ressort (90a, 90b) étant en appui sur ledit piston (72) de façon à exercer une force tendant à l'expulser dudit logement (78) et ledit deuxième trou (86) étant coaxial audit premier trou (84) en un point de la course dudit piston (72).

15. Stoppeur selon l'une des revendications 12 à 14, **caractérisé en ce que** lesdits moyens de blocage comportent un logement (100), un piston (102) et un ressort (104), ledit piston (102) étant mobile à l'intérieur du logement (104) sur une course limitée, et comportant un évidement (118) d'axe parallèle à l'axe BB, ledit ressort (104) étant en appui sur ledit piston (102) de façon à exercer une force tendant à l'expulser dudit logement (100), ledit évidement obturant partiellement ledit premier trou (84) sur une portion de la course dudit piston (72) et étant coaxiale à l'axe BB en un point de la course dudit piston (72).

## Claims

1. Bracelet or wristband of adjustable length, **characterized in that** it includes:
- a first link (38) including two ends defining first (48) and second (54) fixed points of attachment,
- a stopper (34) including a through hole (84) that allows said link (38) to pass therethrough, releasable means (42) for locking the link (38) in said hole (84), and means (44) for securing one of the ends of said link (38), and
- a securing element (50, 64) associated with said first point of attachment (48), said link (38) being on one hand secured to the stopper (34) by said second fixed point of attachment (54) using said securing means (44), and on the other hand engaged in said hole (84) so as to be able to be locked at a variable locking point (46), by said locking means (42), or to slide therein when said locking means (42) are released, and said link further comprising, a variable point of attachment (56) located substantially half-way between the second fixed point of attachment (54) and the variable locking point (42).

2. Bracelet or wristband according to claim 1, **characterized in that** said locking means (42) include a hole (94) and an end portion (98) to be fitted to the end of a link (38), said hole (94) and said end portion (98) being provided with radial and axial positioning means (96, 99) for the end portion (98) inside the hole (94).

3. Bracelet or wristband according to claim 2, **characterized in that** said positioning means are formed of a circular groove (96) extending from the bottom of said hole (94) and a shoulder (99) located at the end of said end portion (98).

4. Bracelet or wristband according to any of claims 1 to 3, **characterized in that** said securing element (64) includes means of attachment to said first point of attachment (48) and to said variable point of attachment (56).

5. Bracelet or wristband according to any of claims 2 or 3, **characterized in that** it further includes a second link (36) secured to said first link (38) by said variable point of attachment (56), such that relative sliding of said first link to said second link is possible.

6. Bracelet or wristband according to claim 5, **characterized in that** said second link (36) forms, with said first link (38), a flat knot at said variable point of attachment (56).

7. Bracelet or wristband according to any of claims 5 and 6, **characterized in that** said second link (36) includes two fixed points of attachment located at the two ends thereof.

8. Bracelet or wristband according to any of claims 5 to 7, **characterized in that** it further includes a clasp (18), the ends of said second link (36) being secured to said clasp (18).

9. Bracelet or wristband according to claim 8, **characterized in that** it further includes a third link (20) including a point of attachment to said clasp (18).

10. Bracelet or wristband according to claim 9, **characterized in that** said first link (38) is secured to a case (10) by said first fixed point of attachment (48) using a securing element (50), and **in that** said third link (20) is also secured to said case (10) using a connecting part (22) so as to form a wristwatch.

11. Stopper including a body (66) provided with a first through hole (84) having an axis BB able to allow a link (38) to pass therethrough, and releasable means (42) for locking the link inside the hole (84), **characterized in that** it further includes securing means (44) for the end of a link.

12. Stopper according to claim 11, **characterized in that** said securing means (44) are formed of a blind hole (94) and an end portion (98) to be fitted to the end of a link (38), said hole (94) and said end portion (98) being provided with means (96, 99) for the axial and radial positioning of the end portion (98) inside the hole (94).

13. Stopper according to claim 12, **characterized in that** said positioning means are formed of a circular groove (96) extending at the bottom of the blind hole (94) and a shoulder (99) located at the end of said end portion (98).

14. Stopper according to any of claims 11 to 13, **characterized in that** said locking means (42) include a housing (78), a piston (72) and a spring (90a, 90b), said piston (72) being mobile inside the housing (78) over a limited travel, and pierced with a second hole (86) of parallel axis to axis BB, said spring (90a, 90b) abutting on said piston (72) so as to exert a force tending to expel it from said housing (78) and said second hole (86) being coaxial to said first hole (84) on one point of the travel of said piston (72).

15. Stopper according to any of claims 12 to 14, **characterized in that** said locking means include a housing (100), a piston (102) and a spring (104), said piston (102) being mobile inside the housing (104) over a limited travel, and including a recess (118) of parallel axis to axis BB, said spring (104) abutting on said piston (102) so as to exert a force tending to expel it from said housing (100), said recess partially closing said first hole (84) over one portion of the travel of said piston (72) and being coaxial to axis BB at one point of the travel of said piston (72).

## Patentansprüche

1. Längeneinstellbares Armband, **dadurch gekennzeichnet, dass** es umfasst:
- ein erstes Glied (38), das zwei Enden aufweist, die einen ersten (48) und einen zweiten (54) festen Befestigungspunkt definieren,
- einen Stopper (34), der ein Durchgangsloch (84), durch das sich das Glied (38) bewegen kann, Blockiermittel (42), die vom Glied (38) in das Loch (84) ausrückbar sind, und Mittel (44) zum Befestigen eines der Enden des Glieds (38) aufweist, und
- ein Befestigungselement (50, 64), das dem ersten Befestigungspunkt (48) zugeordnet ist, wobei das Glied (38) einerseits an dem Stopper (34) durch den zweiten festen Befestigungspunkt (54) mit Hilfe der Befestigungsmittel (44) befestigt ist und andererseits in dem Loch (84) in der Weise in Eingriff ist, dass es an einem variablen Blockierpunkt (46) durch die Blockiermittel (42) blockiert werden kann oder dann, wenn die Blockiermittel (42) ausgerückt sind, dort gleiten kann, wobei das Glied außerdem einen variablen Befestigungspunkt (56) aufweist, der sich im Wesentlichen auf halbem Weg zwischen dem zweiten festen Befestigungspunkt (54) und dem variablen Blockierpunkt (42) befindet.

2. Armband nach Anspruch 1, **dadurch gekennzeichnet, dass** die Blockiermittel (42) ein Loch (94) und einen Ansatz (98), der am Ende eines Gliedes (38) vorgesehen ist, aufweisen, wobei das Loch (94) und der Ansatz (98) mit Mitteln (96, 99) für die radiale und axiale Positionierung des Ansatzes (98) innerhalb des Lochs (94) versehen sind.

3. Armband nach Anspruch 2, **dadurch gekennzeichnet, dass** die Positionierungsmittel aus einer kreisförmigen Nut (96), die sich auf dem Boden des Lochs (94) erstreckt, und aus einer Schulter (99), die sich am Ende des Ansatzes (98) befindet, gebildet sind.

4. Armband nach einem der Ansprüche 1 bis 3, **dadurch gekennzeichnet, dass** das Befestigungselement (64) Mittel zum Befestigen an dem ersten Befestigungspunkt (48) und an dem variablen Befestigungspunkt (56) umfasst.

5. Armband nach einem der Ansprüche 2 und 3, **dadurch gekennzeichnet, dass** es außerdem ein zweites Glied (36) umfasst, das an dem ersten Glied (38) durch den variablen Befestigungspunkt (56) befestigt ist, derart, dass ein relatives Gleiten möglich ist.

6. Armband nach Anspruch 5, **dadurch gekennzeichnet, dass** das zweite Glied (36) mit dem ersten Glied (38) auf Höhe des variablen Befestigungspunkts (56) einen flachen Knoten bildet.

7. Armband nach einem der Ansprüche 5 und 6, **dadurch gekennzeichnet, dass** das zweite Glied (36) zwei feste Befestigungspunkte umfasst, die sich an seinen zwei Enden befinden.

8. Armband nach einem der Ansprüche 5 bis 7, **dadurch gekennzeichnet, dass** es außerdem eine Schließe (18) umfasst, wobei die Enden des zweiten Gliedes (36) an der Schließe (18) befestigt sind.

9. Armband nach Anspruch 8, **dadurch gekennzeichnet, dass** es außerdem ein drittes Glied (20) umfasst, das einen Punkt für die Befestigung an der Schließe (18) aufweist.

10. Armband nach Anspruch 9, **dadurch gekennzeichnet, dass** das erste Glied (38) an einem Gehäuse (10) durch den ersten festen Befestigungspunkt (48) mit Hilfe eines Befestigungselements (50) befestigt ist und dass das dritte Glied (20) ebenfalls an dem Gehäuse (10) mit Hilfe eines Verbindungsteils (22) befestigt ist, derart, dass ein Uhrenarmband gebildet wird.

11. Stopper, der einen Körper (66), der mit einem ersten Durchgangsloch (84) mit Achse BB, durch das ein Glied (38) gleiten kann, und Blockiermittel (42), die vom Glied in das Innere des Lochs (84) ausrückbar sind, umfasst, **dadurch gekennzeichnet, dass** er außerdem Befestigungsmittel (44) für das Ende eines Gliedes umfasst.

12. Stopper nach Anspruch 11, **dadurch gekennzeichnet, dass** die Befestigungsmittel (44) aus einem Blindloch (94) und aus einem Ansatz (98), der am Ende eines Gliedes (38) vorgesehen ist, gebildet sind, wobei das Loch (94) und der Ansatz (98) mit Mitteln (96, 99) für die axiale und radiale Positionierung des Ansatzes (98) innerhalb des Lochs (94) versehen ist.

13. Stopper nach Anspruch 12, **dadurch gekennzeichnet, dass** die Positionierungsmittel aus einer kreisförmigen Nut (96), die sich auf dem Boden des Blindlochs (94) erstreckt, und aus einer Schulter (99), die sich am Ende des Ansatzes (98) befindet, gebildet sind.

14. Stopper nach einem der Ansprüche 11 bis 13, **dadurch gekennzeichnet, dass** die Blockiermittel (42) einen Aufnahmesitz (78), einen Kolben (72) und eine Feder (90a, 90b) umfassen, wobei der Kolben (72) innerhalb des Aufnahmesitzes (78) auf einer begrenzten Bahn beweglich ist und von einem zweiten Loch (86) mit einer zur Achse BB parallelen Achse durchquert wird, wobei sich die Feder (90a, 90b) an dem Kolben (72) abstützt, derart, dass eine Kraft ausgeübt wird, die bestrebt ist, ihn aus dem Aufnahmesitz (78) auszutreiben, wobei das zweite Loch (86) zu dem ersten Loch (84) an einem Punkt der Bahn des Kolbens (72) koaxial ist.

15. Stopper nach einem der Ansprüche 12 bis 14, **dadurch gekennzeichnet, dass** die Blockiermittel einen Aufnahmesitz (100), einen Kolben (102) und eine Feder (104) umfassen, wobei der Kolben (102) innerhalb des Aufnahmesitzes (100) auf einer begrenzten Bahn beweglich ist und eine Aussparung (118) mit einer zur Achse BB parallelen Achse aufweist, wobei sich die Feder (104) an dem Kolben (102) abstützt, derart, dass eine Kraft ausgeübt wird, die bestrebt ist, ihn aus dem Aufnahmesitz (100) auszutreiben, wobei die Aussparung das erste Loch (84) auf einem Abschnitt der Bahn des Kolbens (72) teilweise verschließt und zur Achse BB an einem Punkt der Bahn des Kolbens (72) koaxial ist.
